# EUROPÄISCHE PATENTSCHRIFT

(11) **EP 0 220 681 B1**
(45) Veröffentlichungstag und Bekanntmachung des Hinweises auf die Patenterteilung: **29.05.1991**
(21) Anmeldenummer: 86114720.5
(22) Anmeldetag: 23.10.1986
(51) Int. Cl.: B02C 21/00, B02C 23/18

(54) **Einrichtung zur Zerkleinerung und Mahlung von feuchtem spröden Mahlgutes**
Device for grinding and milling damp brittle material
Installation pour fractionner et broyer des matériaux fragiles et mouillés

(30) Priorität: 29.10.1985 DE 3538385; 18.12.1985 DE 3544798
(43) Veröffentlichungstag der Anmeldung: 06.05.1987
(73) Patentinhaber: Klöckner-Humboldt-Deutz Aktiengesellschaft, 51149 Köln (DE)
(72) Erfinder: Duill, Helmut, D-5000 Köln 80 (DE); Brummer, Josef Weiss, D-5000 Köln 80 (DE)
(74) Vertreter: Beisner, Klaus

(56) Entgegenhaltungen:
- EP-A- 0 084 383
- CH-A- 480 092
- DE-A- 2 126 895
- DE-C- 698 311
- FR-A- 1 430 473
- US-A- 3 942 727

## Beschreibung

Die Erfindung betrifft eine Einrichtung zur Zerkleinerung und Mahlung und Trocknung (Mahltrocknung) von feuchtem spröden Mahlgut, wie zum Beispiel Ausgangsmaterial für Zementrohmehl, Erz, Kohle oder dergleichen, mit einer Prallhammermühle, an deren Guteinlauf die Zuführung des feuchten Mahlgutes sowie eine Heißgasleitung und an deren Gutaustrag eine als Stromtrockner ausgebildete Steigleitung angeschlossen ist, die zu einem Sichter führt, dessen Austragsleitung für das Grobgut (Grieße) mit der Aufgabe einer Zerkleinerungsvorrichtung in Verbindung steht.

Zur Mahlung und gleichzeitigen Trocknung von feuchtem Ausgangsmaterial zur Herstellung von Zementrohmehl ist eine von der Anmelderin entwickelte sogenannte "Tandem-Mahltrocknungsanlage" ("Cement-Data-Book" von Duda, 2. Auflage 1977, Seite 101) bekannt geworden, bei der einer Rohrmühle bzw. Kugelmühle eine Prallhammermühle vorgeschaltet ist und beide Mühlen von einem Heißgasstrom durchströmt sind. Mit dieser bekannten Anlage läßt sich Rohmaterial bis zu 100 mm Stückgröße und bis ca. 12 % Feuchte sehr gut unter Verwendung von heißem Zementrohmehlvorwärmer-Abgas zu Zementrohmehl mahlen und trocknen. Allerdings ist die Energieausnutzung in der dabei eingesetzten Rohrmühle bzw. Kugelmühle sehr niedrig.

Man hat in letzter Zeit erhebliche Anstrengungen unternommen, die geringe Energieausnutzung in den Zerkleinerungsmaschinen, insbesondere in den Rohrmühlen zu steigern. So ist eine zweistufige Einrichtung zur Zerkleinerung und Mahlung spröden Mahlgutes bekannt (EP-Patent 0 084 383), bei der das nicht vorzerkleinerte Mahlgut, zum Beispiel Zementklinkerbrocken, zunächst in einer ersten Stufe im Spalt einer Hochdruck-Walzenpresse unter hohem Druck gepreßt wird, was teils zur partikelzerstörung, teils zur Erzeugung von Anrissen im Partikelinneren führt und sich sichtbar in der Bildung von Agglomeraten äußert, die dann in der zweiten Stufe in einer Rohrmühle beziehungsweise Kugelmühle mit vergleichsweise geringem Energieaufwand desagglomeriert beziehungsweise aufgelöst und auf Fertiggutfeinheit gemahlen werden können. Die mit einer hohen Preßkraft von insbesondere mehr als 2 t/cm Walzenlänge betriebene Walzenpresse erzeugt bei der Materialpressung Agglomerate (Schülpen), deren Mahlbarkeit verglichen mit ungepreßtem Material erheblich verbessert ist, so daß die bekannte zweistufige Zerkleinerung insgesamt zu einer deutlichen Verminderung des spezifischen Energiebedarfs führt. In der Walzenpresse werden die einzelnen Materialpartikel in einem Gutbett, das heißt in einer zwischen zwei Flächen zusammengedrückten Materialschüttung gegenseitig zerquetscht, so daß man bei der ersten Stufe von der sogenannten Gutbettzerkleinerung spricht.

Bisher hatte man immer dann, wenn man zum Zwecke der Energieersparnis eine Gutbettzerkleinerungs-Hochdruck-Walzenpresse eingesetzt hat, diese einer Kreislaufmahlung mit Feinzerkleinerungsmaschine wie z. B. Rohrmühle und Sichter immer vorgeschaltet (EP-Patent 0 084 383). Ist jedoch das dem Walzenspalt einer Hochdruck-Walzenpresse aufzugebende frische Mahlgut feucht, was zum Beispiel bei Ausgangsmaterial für Zementrohmehl mit einer Ausgangsfeuchtigkeit bis etwa l5 % der Fall ist, so besteht die Gefahr eines unruhigen Laufes der Hochdruck-Walzenpresse, der schließlich den Wegfall der erhofften Energieersparnis verursachen kann. Dieser nachteilige Umstand wird dann noch verstärkt, wenn die Korngrößenverteilung des Aufgabegutes sehr ungleichmäßig ist, was bei Ausgangsmaterial für Zementrohmehl mit einem schwankenden Korngrößenbereich von 0 bis über 50 mm ebenfalls der Fall ist, was zu einer ungleichmäßigen Belastung der Hochdruck-Walzenpresse führen kann.

Der Erfindung liegt die Aufgabe zugrunde, die energiesparende Hochdruck-Walzenpresse mit Gutbettzerkleinerung auch bei der Mahltrocknung feuchten Gutes nutzbar zu machen, sowie dafür zu sorgen, daß die eingesetzte Hochdruck-Walzenpresse ein Aufgabegut mit einigermaßen gleichmäßiger Korngrößenverteilung erhält, selbst wenn die Korngröße des frischen feuchten Ausgangsmateriales über einen weiten bereich von zum Beispiel 0 bis 100 mm und auch die Feuchtigkeit über einen weiten Bereich schwankt, was zum Beispiel bei feuchtem Ausgangsmaterial für Zementrohmehl tatsächlich der Fall ist, ohne wie bisher bei den eingangs beschriebenen Mahltrocknungsanlagen üblich unbedingt eine Kugelmühle einsetzen zu müssen.

Diese Aufgabe wird gemäß der Erfindung mit einer im Anspruch 1 gekennzeichneten Einrichtung gelöst. vorteilhafte Ausgestaltungen sind in den Ansprüchen 2 und 3 angegeben.

Bei der erfindungsgemäßen zweistufigen Mahltrocknungseinrichtung mit Hochdruck-Walzenpresse beziehungsweise Walzenmühle und mit Prallhammermühle, wobei beide Zerkleinerungsmaschinen über einen Sichter zu einer Umlaufmahlanlage zusammengeschaltet sind, wird das frische zu zerkleinernde feuchte Ausgangsmaterial nicht der Hochdruck-Walzenpresse aufgegeben, sondern der anderen Zerkleinerungsmaschine, nämlich der Prallhammermühle, welche Aufgabegut mit einer Korngrößenverteilung von 0 bis ca. 80 mm ohne weiteres zerkleinern kann und welcher im Mahlgutstrom gesehen die Hochdruck-Walzenpresse nachgeschaltet ist. Bei der erfindungsgemäßen Einrichtung mit integrierter Hochdruck-Walzenpresse wird also erstmalig vorgeschlagen, die Hochdruck-Walzenpresse mit dem frischen Ausgangsmaterial zu umgehen. Da zwischen der Prallhammermühle und der Walzenpresse ein Sichter eingeschaltet ist, der aus dem Gutaustrag der Prallhammermühle die darin enthaltene bereits genügend feine Fraktion (zum Beispiel ca. 20 bis 30 %) als Fertiggut abtrennt, gelangt zur Gutaufgabe der Hochdruck-Walzenpresse nur Sichtergrobgut (Grieße), dessen Korngrößenverteilung gleichmäßig und dessen absolute Korngröße klein ist im Vergleich zum frischen feuchten Ausgangsmaterial, das der Prallhammermühle aufgegeben wird. Daher kann bei der erfindungsgemäßen Mahltrocknungseinrichtung die eingesetzte Hochdruck-Walzenpresse frei von Stoßbelastungen immer gleichmäßig mit der jeweils optimal eingestellten Walzenpresskraft von zum Beispiel 6 bis 9 t/cm Walzenlänge betrieben werden. Insgesamt läuft die HochdruckWalzenpresse, so wie sie in die erfindungsgemäße Mahltrocknungseinrichtung eingeschaltet ist, sehr ruhig, was auch bedeutet, daß die mit der Gutbettzerkleinerung erzielbare Ersparnis an Zerkleinerungsenergie bei feuchtem Ausgangsmaterial tatsächlich voll zur Wirkung kommen kann.

Der Gutaustrag der Walzenpresse steht mit dem Guteinlauf und/oder mit dem Gutaustrag der Prallhammermühle in Verbindung. Wird der Walzenpressenaustrag, der in der Regel aus Agglomeraten (Schülpen) besteht, zusammen mit dem frischen Ausgangsmaterial dem Guteinlauf der von Heißgas durchströmten Prallhammermühle zugeführt, so werden die leicht zerbröckelnden Agglomerate der Walzenpresse von der Prallhammermühle praktisch ohne zusätzlichem Betriebskostenaufwand desagglomeriert. Umgeht der Walzenpressenaustrag die Prallhammermühle und wird er in deren Gutaustrag eingeführt, so werden die Gutagglomerate in der zwischen Prallhammermühle und Sichter angeordneten Steigleitung und/oder in einer entsprechenden Guteintragsschleuse wie zum Beispiel Rohrschnecke desagglomeriert.

Die Erfindung ist besonders gut anwendbar bei der Mahltrocknung von frischem feuchten Ausgangsmaterial, zum Beispiel Ausgangsmaterial für Zementrohmehl. Bei der erfindungsgemäßen Mahltrocknungsanlage ist an den Guteinlauf der mit geschlossenem Boden ausgestatteten Prallhammermühle eine Heißgasleitung angeschlossen und die zwischen dem Gutaustrag der Prallhammermühle und dem Sichter angeordnete Steigleitung ist als Stromtrockner ausgebildet. Das vom Sichter zur Hochdruck-Walzenpresse zurückgeführte Sichtergrobgut (Grieße) ist so weitgehend getrocknet, daß die Gutbettzerkleinerung dieses Sichtergrobgutes im Spalt der Walzenpresse durch die etwa noch vorhandene geringe Restfeuchtigkeit nicht behindert wird. Charakteristisch für die erfindungsgemäße Mahltrocknungsanlage zur Zerkleinerung und Mahlung von feuchtem Gut ist vor allem, daß die bei Mahltrocknungsanlagen bisher immer eingesetzt gewesene Rohrmühle beziehungsweise Kugelmühle, die durch eine sehr geringe Energieausnutzung gekennzeichnet ist, nicht mehr vorhanden ist, sondern durch die nach dem Prinzip der Gutbettzerkleinerung betriebene Hochdruck-Walzenpresse ersetzt ist, was eine erhebliche Verringerung der Investitionskosten sowie vor allem des spezifischen Energiebedarfs der ganzen Mahltrocknungsanlage zur Folge hat. Es ist auch ohne Schwierigkeiten möglich, vorhandene Mahltrocknungsanlagen nach Entfernung der Rohrmühle beziehungsweise Kugelmühle in die erfindungsgemäße Mahltrocknungsanlage umzubauen, um sich die außerordentlich hohe Energieersparnis beim Betrieb der erfindungsgemäßen Mahltrocknungsanlage zunutze zu machen.

Die Erfindung und deren weitere Merkmale und Vorteile werden anhand der in den Figuren 1 und 2 schematisch dargestellten Ausführungsbeispiele erläutert.

Das Ausführungsbeispiel der Fig. 1 zeigt das Fließbild einer erfindungsgemäßen Mahltrocknungsanlage zur Mahlung und Trocknung von feuchtem Ausgangsmaterial zur Herstellung von Zementrohmehl. Das von einem Primärbrecher vorzerkleinerte Ausgangsmaterial wird mit einer Korngrößenverteilung von 0 bis etwa 80 mm und mit einer Feuchte bis zu etwa 20 % über die Zuführung (10) auf das Aufgabeende eines Gurtförderers (11), Dosierbandwaage oder dergleichen gegeben und über das Abwurfende des Förderers sowie über eine Materialschleuse (12) zum Beispiel Doppelpendelschleuse in den Guteinlauf (13) einer Prallhammermühle (14) mit geschlossenem Boden eingebracht. An den Guteinlauf (13) der Mühle (14) ist eine gestrichelt gekennzeichnete Heißgasleitung (15) angeschlossen. Als Heißgas kann Abgas eines Vorwärmers für Zementrohmehl einer Zementklinkerbrennanlage, heiße Abluft eines Zementklinkerkühlers und/oder Heißgas eines sonstigen Heißgaserzeugers verwendet werden. Das über die Leitung (15) herangeführte Heißgas durchströmt die Prallhammermühle (14), in der das Ausgangsmaterial vorzerkleinert und vorgetrocknet wird. An den Gutaustrag (16) der Prallhammermühle (14) ist eine als Stromtrockner ausgebildete Steigleitung (17) angeschlossen, in der das Gut weiter getrocknet wird und die zu einem Luftstromsichter (18) führt, dessen Austragsleitung (19) für das Grobgut (Grieße) über einen Förderer (20) mit dem Aufgabeschacht (21) einer Hochdruck-Walzenpresse (22) in Verbindung steht. Das weitestgehend trockene und in seiner Korngrößenverteilung gleichmäßige Sichtergrobgut (19) wird im Spalt zwischen den Walzen der Hochdruck-Walzenpresse (22) durch eine Gutbettzerkleinerung zerkleinert. Dazu wird das Sichtergrobgut (19) über den oberhalb des Walzenspaltes angeordneten vertikalen Schacht (21) in so großer Menge dem Walzenspalt der Presse (22) zugeführt, daß das zu zerkleinernde und zwischen die Walzen eingezogene Gut die Walzen auseinanderdrückt und die Teilchen des Aufgabeguts sich im Walzenspalt in einer Schüttung beziehungsweise im Kollektiv beziehungsweise in einem Gutbett gegenseitig zerquetschen. Die auf das Gut drückende Preßkraft der Walzen der Walzenpresse (22) beträgt mehr als 2 t/cm Walzenlänge beispielsweise 6 bis 9 t/cm. Um zu gewährleisten, daß der Aufgabeschacht (21) der Walzenpresse (22) immer mit Sichtergrobgut (19) voll gefüllt ist, kann der Aufgabeschacht auf einer Wägeeinrichtung wie zum Beispiel auf Druckmeßdosen (23) oder dergleichen angeordnet sein.

Der Gutaustrag (24) der Walzenpresse (22) tritt aus dem Walzenspalt weiter zerkleinert und teilweise agglomeriert, das heißt zu Schülpen verpreßt aus, die mit den Händen zerbröckelbar sind und die bereits einen erheblichen Anteil an bereits bis zur gewünschten Fertiggutfeinheit (fertiges Zementrohmehl) reduzierter Partikel beinhalten. Das Pressenaustragsgut (24) ist in der Zeichnung als gepunktete Linie dargestellt. Das Pressenaustragsgut (24) steht über die Linie (24a) mit dem Guteinlauf (13) der Prallhammermühle (14) und/oder über die Linie (24b) (Förderorgan) mit der Steigleitung (17) in Verbindung. Gelangt das Pressenaustragsgut (24) über Linie (24a) in die Prallhammermühle (14), dann hat diese gleichzeitig wenigstens drei Funktionen: Sie dient der Vorzerkleinerung des frischen Ausgangsmaterials (10), der Trocknung des feuchten Materials und der Desagglomerierung und Nachzerkleinerung der Agglomerate des Pressenaustragsgutes (24), bevor dieses in die als Stromtrockner dienende Steigleitung (17) gelangt. Es besteht auch die Möglichkeit, den Walzenpressenaustrag (24) über die Linie (24b) über eine Schleuse wie zum Beispiel Rohrschnecke (25) in die Steigleitung (17) einmünden zu lassen. Die Materialschleuse (25) dient zum einen zur Desagglomerierung des Walzenpressenaustragsgutes (24b) und zum anderen zur Verhinderung des Eintritts von Falschluft in die Steigleitung (17), in der verursacht durch das Saugzuggebläse (26) ein Unterdruck von etwa 350 bis 400 mm Wassersäule herrscht. Es besteht auch die Möglichkeit, daß der Gutaustrag (24) der Walzenpresse (22) durch ein nicht dargestelltes Klassiersieb in zwei Fraktionen aufgeteilt wird, von denen die feine Fraktion (24b) zur Steigleitung (17) und die grobe Fraktion (24a) zum Guteinlauf (13) der Prallhammermühle (14) führen. Sollte das über die Linie (24b) direkt in die als Stromtrockner ausgebildete Steigleitung (17) eingeführte Walzenpressen-Austragsgut beim Eintritt in die Steigleitung (17) nicht ausreichend desagglomeriert sein, so wäre das unschädlich, weil die größeren Körner oder Agglomerate, die in der Steigleitung (17) zunächst nicht nach oben pneumatisch nach oben transportiert werden würden, nach unten durchfallen und in die Prallhammermühle (14) gelangen, wo sie endgültig so weit zerkleinert werden, daß sie in der Steigleitung (17) vom Trocknungsgas in Schwebe nach oben zum Sichter (18) getragen werden.

Die Feingutaustragsleitung (27) des Sichters (18) führt zu einem Abscheider wie Filter (28), Abscheidezyklon oder dergleichen, der über einen Förderer (29), zum Beispiel Schneckenförderer das Feingut als Fertiggut (30), das ist fertig getrocknetes und gemahlenes Zementrohmehl, aus dem Sichtgasstrom beziehungsweise Trocknungsgasstrom (31) abscheidet. Die Abgasleitung (31) steht nach Abscheidung des Fertiggutes (30) über eine Zweigleitung (32) mit der an den Guteinlauf (13) der Prallhammermühle angeschlossenen Heißgasleitung (15) und/oder über eine Zweigleitung (33) mit der an den Gutaustrag (16) der Prallhammermühle (14) angeschlossenen Steigleitung (17) in Verbindung. In den gasführenden Leitungen der Zeichnung noch dargestellte Gasmengen-Drosselorgane sind nicht mit Bezugsziffern versehen.

Bei einer konventionellen Mahltrocknungsanlage mit vorgeschalteter Prallhammermühle und nachgeschalteter Kugelmühle beträgt der auf das Fertiggut bezogene spezifische Energiebedarf jeweils im Schnitt bei der Prallhammermühle etwa 1,5 kWh/t und bei der Kugelmühle etwa 12 kWh/t. Im Vergleich dazu beträgt bei der erfindungsgemäßen Mahltrocknungsanlage mit vorgeschalteter Prallhammermühle und nachgeschalteter Hochdruck-Walzenpresse der spezifische Energiebedarf bei der Prallhammermühle etwa 1,5 bis 5 kWh/t und bei der Walzenpresse etwa 6 kWh/t. Generell kann man sagen, daß bei der erfindungsgemäßen Mahlanlage die Energieersparnis in kWh/t umso höher wird, je schlechter die Mahlbarkeit des jeweils zu mahlenden Ausgangsmaterials ist.

Das Ausführungsbeispiel der Fig. 2, bei der im Vergleich zu Fig. 1 gleiche Teile mit gleichen Bezugsziffern versehen sind, zeigt das Fließbild einer erfindungsgemäßen Mahltrocknungsanlage zur Mahlung und Trocknung von feuchtem Ausgangsmaterial (10), nämlich Kohle mit einer Zusammensetzung 30 Gew.-% Anthrazit, 70% Steinkohle und mit einer Feuchte von etwa 10 % zur Herstellung von trockenem Kohlenstaub, der als Fertiggut (30) mit einer Kornfeinheit 92 % kleiner 90 um, als mit einer höheren Feinheit als Zementrohmehl die Anlage verläßt. Beim Ausführungsbeispiel der Fig. 2 ist die Möglichkeit gegeben, einen Teilstrom des vom Sichter (18) kommenden Grobgutes (Grieße) zum Beispiel über einen Überlauf am Aufgabeschacht an der Hochdruck-Walzenpresse (22) vorbei über Leitung (34) zusammen mit einem Heißgasstrom (35), der von der Heißgasleitung (15) abgezweigt sein kann, zum Beispiel aus heißem Rauchgas oder heißem Abgas einer Zementklinker-Brennanlage besteht und insofern Inertgaseigenschaft aufweist, in eine Rohrmühle beziehungsweise Kugelmühle (36) einzuführen und nach der Behandlung in dieser Rohrmühle über Leitung (37) in die zum Sichter (18) führende Steigleitung (17) zu fördern. Durch die beim Ausführungsbeispiel der Fig. 2 gegenüber Fig. 1 zusätzlich eingeschaltete Rohrmühle (36), die vergleichsweise kleinvolumig ist, wird auch die durch die Hockdruck-Walzenpresse (22) hindurchgeführte Materialkreislaufrate reduziert und insofern die Walzenpresse entlastet. Als Durchsatzmengenbeispiel wird zur Fig. 2 angegeben:

Es versteht sich, daß die erfindungsgemäße Mahlanlage statt mit Trocknungsgas auch mit Kühlgas betrieben werden kann, sofern das Ausgangsmaterial 10 nicht feucht, sondern heiß ist und während des Mahlens gekühlt werden soll, etwa zum Beispiel heißer Zementklinker, heiße Hochofenschlacke oder dergleichen. Wenn das zu mahlende Ausgangsmaterial weder getrocknet noch gekühlt werden muß, kann die erfindungsgemäße Mahlanlage auch ohne Luftstrom betrieben werden. Dann muß die Prallhammermühle 14 unten einen Siebrost aufweisen und das Mahlgut nach unten austreten lassen, welches dann statt pneumatisch mechanisch, zum Beispiel über ein Becherwerk, nach oben zum Sichter (18) transportiert werden muß. Statt der nach unten offenen Prallhammermühle wäre auch eine andere Zerkleinerungsmaschine denkbar, zum Beispiel ein Kegelbrecher oder dergleichen.

## Patentansprüche

1. Einrichtung zur Zerkleinerung und Mahlung und Trocknung (Mahltrocknung) von feuchtem spröden Mahlgut (10), wie zum Beispiel Ausgangsmaterial für Zementrohmehl, Erz, Kohle oder dergleichen, mit einer Prallhammermühle (14), an deren Guteinlauf (13) die Zuführung (10) des feuchten Mahlgutes sowie eine Heißgasleitung (15) und an deren Gutaustrag (16) eine als Stromtrockner ausgebildete Steigleitung (17) angeschlossen ist, die zu einem Sichter (18) führt, dessen Austragsleitung (19) für das Grobgut (Grieße) mit der Aufgabe einer Zerkleinerungsvorrichtung in Verbindung steht, dadurch gekennzeichnet, daß die Zerkleinerungsvorrichtung eine Hochdruck-Walzenpresse (22) ist, deren Gutaustrag (24) nur mit dem Guteinlauf (13) der Prallhammermühle (14) oder mit dem Guteinlauf (13) und mit der Steigleitung (17) der Prallhammermühle verbunden ist.

2. Einrichtung nach Anspruch 1, dadurch gekennzeichnet, daß der Gutaustrag (24) der Hochdruck-Walzenpresse (22) in zwei Korngrößenfraktionen aufgeteilt ist, von denen nur die feine Fraktion (24b) zur Steigleitung (17) geführt ist, während die grobe Fraktion (24a) zum Guteinlauf (13) der Prallhammermühle (14) führt.

3. Einrichtung nach den Ansprüchen 1 oder 2, dadurch gekennzeichnet, daß vom Aufgabeschacht (21) der Hochdruck-Walzenpresse (22) oder von der Grieße-Austragsleitung (19, 20) des Sichters (18) eine Teilstromleitung (34) abgezweigt ist, die unter Umgehung der Walzenpresse (22) in den Einlauf einer Rohrmühle (36) führt, deren Austrag in die Steigleitung (17) mündet (Fig. 2).

## Claims

1. A device for crushing and grinding and drying (grind-drying) wet brittle material (10), such as for example starting material for raw cement powder, ore, coal or the like, having an impact hammer mill (14), to the product inlet (13) of which there is connected the supply line (10) of the wet material and a hot gas line (15), and to the product discharge (16) of which there is connected a rising line (17) formed as a flow drier, said rising line leading to a separator (18), the discharge line (19) of which for coarse product (grit) is in connection with the feed of a crushing device, **characterised in that** the crushing device is a high-pressure roll press (22), its product discharge (24) being connected only with the product inlet (13) of the impact hammer mill (14) or with the product inlet (13) and with the rising line (17) of the impact hammer mill.

2. A device according to claim 1, **characterised in that** the product discharge (24) of the high-pressure roll press (22) is subdivided into two grain size fractions, only the fine fraction (24b) of which is guided to the rising line (17), while the coarse fraction (24a) leads to the product inlet (13) of the impact hammer mill (14).

3. A device according to claims 1 or 2, **characterised in that** a partial flow line (34) is branched off from the feed shaft (21) of the high-pressure roll press (22) or from the grit discharge line (19, 20) of the separator (18), said line (34) leading into the inlet of a tube mill (36) while by-passing the roll press (22), the discharge thereof (said tube mill 36) opening into the rising line (17) (Fig. 2).

## Revendications

1. Installation pour fractionner et pour broyer et sécher (broyage-séchage) des matériaux cassants et humides (10), par exemple la matière première pour la fabrication de farine crue de ciment, un minerai, du charbon ou autres matériaux similaires, avec un broyeur à percussion (14), à l'entrée de matériau (13) duquel est raccordé le canal d'alimentation en matière première humide (10) ainsi qu'une conduite de gaz chaud (15), et à la sortie de matériau (16) duquel est raccordée une colonne montante (17) qui est conçue comme sécheur par circulation et qui mène à un séparateur pneumatique (18) dont la conduite de sortie pour la fraction grossière (19) est reliée à l'alimentation d'un dispositif de fractionnement, caractérisée en ce que le dispositif de fractionnement est une presse à cylindres à haute pression (22), dont la sortie de matériau (24) est reliée uniquement à l'entrée de matériau (13) du broyeur à percussion (14), ou bien à l'entrée de matériau (13) et à la colonne montante (17) du broyeur à percussion.

2. Installation selon la revendication 1, caractérisée en ce que la sortie de matériau (24) de la presse à cylindres à haute pression (22) est divisée en deux fractions granulométriques, dont seule la fraction fine (24b) est dirigée vers la colonne montante (17), tandis que la fraction grossière (24a) est dirigée vers l'entrée de matériau (13) du broyeur à percussion (14).

3. Installation selon la revendication 1 ou 2, caractérisée en ce qu'une conduite de flux partiel (34) part en dérivation du puits d'alimentation (21) de la presse à cylindres à haute pression (22) ou de la conduite de sortie de la fraction grossière (19,20) du séparateur pneumatique (18), la conduite (34) arrivant, en contournant la presse à cylindres (22), à l'entrée d'un tube broyeur (36) dont la sortie débouche dans la colonne montante (17) (figure 2).
